# DEMANDE DE BREVET EUROPEEN

(11) **EP 1 346 678 A1**
(43) Date de publication de la demande: **24.09.2003**
(21) Numéro de dépôt: 03290634.9
(22) Date de dépôt: 13.03.2003
(51) Int. Cl.: A47K 10/06

(54) **Porte-serviettes à détection de présence d'une serviette humide**

(30) Priorité: 19.03.2002 FR 0203399
(71) Demandeur: Ecotherm, 84450 Saint Saturnin Les Avignon (FR)
(72) Inventeur: Hoffmann, Michel, 57570 Cattenom (FR)
(74) Mandataire: Peaucelle, Chantal

(57) **Abrégé**

Le porte-serviettes comprend au moins une barre (1,1 a) de support d'une serviette (2) ou d'un drap de bain. La barre (1) comprend des moyens de détection aptes à détecter la présence sur ladite barre (1) d'une serviette (2) ou d'un drap humide.

## Description

La présente invention concerne un porte-serviettes ou draps de bain destiné à être placé dans une salle de bains.

Les porte-serviettes de ce type comprennent au moins une barre horizontale de support d'une serviette ou d'un drap de bain humide.

Certains porte-serviettes sont chauffants et par conséquent capables de sécher la serviette ou le drap de bain humide.

L'utilisateur est obligé d'actionner un interrupteur pour mettre en route le chauffage puis de couper ce chauffage lorsque la serviette est sèche.

La manipulation d'interrupteurs électriques dans les salles de bains, en présence d'humidité pose des problèmes de sécurité.

Par ailleurs, les utilisateurs risquent d'oublier d'arrêter le chauffage du porte-serviettes, ce qui entraîne un gaspillage d'énergie.

Le but de la présente invention est de remédier à ces inconvénients en créant un porte-serviettes avec lequel les utilisateurs n'ont pas à effectuer de manipulations d'interrupteurs.

Suivant l'invention, le porte-serviettes ou draps de bain comprenant au moins une barre de support d'une serviette ou d'un drap de bain est caractérisé en ce que ladite barre comprend des moyens de détection aptes à détecter la présence sur ladite barre d'une serviette ou d'un drap humide.

Selon une version préférée de l'invention, le porte-serviettes comprend des moyens de chauffage et lesdits moyens de détection sont aptes à commander la mise en route des moyens de chauffage, lorsqu'ils détectent la présence d'une serviette ou d'un drap humide.

Ainsi l'utilisateur n'a aucune manipulation à effectuer pour mettre en route ou arrêter le chauffage.

De préférence, lesdits moyens de détection sont du type capacitif.

Suivant l'invention, il a été constaté que les moyens de détection de ce type étaient particulièrement sensibles à la présence d'une serviette humide sur la barre du porte-serviettes, tout en étant insensibles à l'humidité ambiante d'une salle de bains.

Selon une version avantageuse de l'invention, la barre de support du porte-serviettes est en matière électriquement isolante et lesdits moyens de détection du type capacitif sont constitués par deux armatures de condensateur en matière électriquement conductrice noyées dans la matière isolante de ladite barre.

Selon une autre particularité de l'invention, lesdites armatures sont reliées à un circuit électronique apte à détecter une variation de la constante diélectrique du condensateur donc de la valeur du condensateur formé par les deux armatures, en présence d'une serviette humide sur ladite barre.

Il a en effet été constaté que cette constante diélectrique évoluait d'une manière substantielle lorsqu'une serviette humide est présente sur la barre du porte-serviettes.

D'autres particularités et avantages de l'invention apparaîtront encore dans la description ci-après.

Aux dessins annexés donnés à titre d'exemples non limitatifs :
- la figure 1 est une vue en perspective de la barre de support d'un porte-serviettes comprenant un capteur capacitif ;
- la figure 2 est une vue en perspective d'une autre version de la barre de support d'un porte-serviettes selon l'invention ;
- la figure 3 est une vue en coupe transversale de la barre de support selon la figure 2 ; et
- la figure 4 est une vue analogue à la figure 3 montrant une autre disposition de la barre de support.

Le porte-serviettes ou draps de bain représenté sur les figures 1 à 4 comprend au moins une barre de support 1, 1 a d'une serviette 2 ou d'un drap de bain.

Conformément à l'invention, la barre 1, 1 a comprend des moyens de détection aptes à détecter la présence sur ladite barre d'une serviette 2 ou d'un drap humide.

Le porte-serviettes comprend des moyens de chauffage et les moyens de détection sont aptes à commander la mise en route des moyens de chauffage, lorsqu'ils détectent la présence d'une serviette 2 ou d'un drap humide.

Les moyens de chauffage peuvent être constitués par une résistance électrique et un ventilateur qui permet d'accélérer le flux d'air chaud sur la serviette.

D'une façon générale les moyens de chauffage peuvent être dynamiques comme par exemple un ventilateur propulsant de l'air chaud sur la serviette humide ou statiques comme par exemple un élément chauffant diffusant un rayonnement thermique sur la serviette humide.

Dans l'exemple représenté sur les figures 1 à 4, les moyens de détection sont du type capacitif.

La barre de support 1, 1 a est en matière électriquement isolante telle que par exemple le Plexiglas. Les moyens de détection du type capacitif sont constitués par deux armatures de condensateur 3,4 en matière électriquement conductrice, telle que le cuivre ou autre matériau conducteur, noyées dans la matière isolante de la barre 1, 1 a.

Comme montré sur la figure 1, les armatures 3, 4 sont reliées à un circuit électronique 6 apte à détecter une variation de la constante diélectrique du condensateur formé par les deux armatures 3,4 en présence d'une serviette humide sur la barre 1 ou 1 a.

Le circuit électronique 6 est apte à déclencher la mise en route de moyens de chauffage 7 pendant une durée suffisante pour sécher la serviette 2 supportée par la barre 1 ou la.

Par ailleurs, ledit circuit électronique 6 est apte à commander l'arrêt du chauffage lorsque la constante diélectrique est revenue à une valeur correspondant à la valeur correspondant à la présence d'une serviette sèche.

Dans la version représentée sur la figure 1, les armatures 3,4 sont constituées par deux lamelles conductrices parallèles, situées dans deux plans distincts.

Dans la version représentée sur les figures 2, 3 et 4, les armatures 3, 4 sont constituées par deux lamelles conductrices parallèles situées dans le même plan.

La barre 1 a dans le cas de la figure 1 une section circulaire. Dans le cas des figures 2 à 4, la barre 1a a une section elliptique. Dans l'exemple de la figure 3, le grand axe de l'ellipse est situé dans un plan horizontal, tandis qu'il est vertical dans le cas de la figure 4.

Lorsqu'une serviette ou un drap de bain est humide, l'utilisateur pose celle-ci sur la barre 1 a du porte-serviettes comme indiqué par exemple sur les figures 3 et 4.

Les armatures conductrices 3 et 4 reliées au circuit électronique 6 détectent une augmentation substantielle de la constante diélectrique.

En effet, en l'absence de serviette sur la barre 1 ou 1 a, la capacité du condensateur formé par les deux armatures est proportionnelle à la constante diélectrique du matériau isolant 5. Dans le cas du Plexiglas, cette constante diélectrique est égale à 2,71.

La section de la barre porte-serviettes peut être également de forme géométrique quelconque.

Étant donné que la constante diélectrique de l'eau est égale à 78, la présence d'une serviette humide sur la barre 1, la fait varier considérablement la capacité du condensateur détectée par le circuit électronique 6. Le circuit électronique 6 est alors apte à déclencher la mise en route du chauffage.

Lorsque la serviette 2 est sèche, le circuit électronique 6 détecte une capacité électronique correspondant sensiblement à la valeur initiale c'est à dire à l'absence de serviette humide.

Le circuit électronique 6 commande alors l'arrêt du chauffage.

Ainsi l'utilisateur n'a aucune manipulation à effectuer pour mettre en route ou arrêter le chauffage.

## Revendications

1. Porte-serviettes ou draps de bain comprenant au moins une barre (1,1 a) de support d'une serviette (2) ou d'un drap de bain, **caractérisé en ce que** ladite barre (1,1 a) comprend des moyens de détection aptes à détecter la présence sur ladite barre (1,1 a) d'une serviette (2) ou d'un drap humide.

2. Porte-serviettes selon la revendication 1, **caractérisé en ce qu'**il comprend des moyens de chauffage (7) et **en ce que** lesdits moyens de détection sont aptes à commander la mise en route des moyens de chauffage (7), lorsqu'ils détectent la présence d'une serviette (2) ou d'un drap humide.

3. Porte-serviettes selon l'une des revendications 1 ou 2, **caractérisé en ce que** lesdits moyens de détection sont de type capacitif.

4. Porte-serviettes selon la revendication 3, **caractérisé en ce que** ladite barre de support (1,1 a) est en matière électriquement isolante et lesdits moyens de détection du type capacitif sont constitués par deux armatures de condensateur (3,4) en matière électriquement conductrice noyées dans la matière isolante (5) de ladite barre (1,1 a).

5. Porte-serviettes selon la revendication 4, **caractérisé en ce que** lesdites armatures (3,4) sont reliées à un circuit électronique (6) apte à détecter une variation de la constante diélectrique du condensateur formé par les deux armatures (3,4), en présence d'une serviette humide (2) sur ladite barre (1,1 a).

6. Porte-serviettes selon la revendication 5, **caractérisé en ce que** ledit circuit électronique (6) est apte à déclencher la mise en route des moyens de chauffage (7) pendant une durée suffisante pour sécher la serviette (2) supportée par ladite barre (1,1 a).

7. Porte-serviettes selon la revendication 6, **caractérisé en ce que** ledit circuit électronique (6) est apte à commander l'arrêt du chauffage lorsque la constante diélectrique est revenue à une valeur correspondant à la présence d'une serviette sèche.

8. Porte-serviettes selon l'une des revendications 4 à 7, **caractérisé en ce que** lesdites armatures (3,4) sont constituées par deux lamelles conductrices parallèles, situées dans deux plans distincts.

9. Porte-serviettes selon l'une des revendications 4 à 7, **caractérisé en ce que** lesdites armatures (3,4) sont constituées par deux lamelles conductrices parallèles situées dans le même plan.

10. Porte-serviettes selon l'une des revendications 2 à 9, **caractérisé en ce que** les moyens de chauffage sont dynamiques ou statiques.

11. Porte-serviettes conforme à la revendication 10, **caractérisé en ce que** les moyens de chauffage sont constitués par un ventilateur adapté pour diriger de l'air chaud sur la serviette humide.

12. Porte-serviettes conforme à la revendication 10, **caractérisé en ce que** les moyens de chauffage sont constitués par des moyens pour diffuser un rayonnement thermique sur la serviette humide.
